# EUROPÄISCHE PATENTSCHRIFT

(11) **EP 2 526 788 B1**
(45) Veröffentlichungstag und Bekanntmachung des Hinweises auf die Patenterteilung: **03.01.2018**
(21) Anmeldenummer: 12181710.0
(22) Anmeldetag: 21.07.2008
(51) Int. Cl.: A24C 5/18, F16B 1/00, B05B 7/16, A24D 3/02, A24C 5/00

(54) **Vorrichtung zum Aufbringen von Aromastoffen auf einen Tabakstrang, Zigarettenpapier oder Filter von Zigaretten**
Device for applying aromatic substances to a roll of tobacco, cigarette paper or cigarette filters
Dispositif d'application de matières aromatiques sur une tige de tabac, un papier à cigarette ou un filtre de cigarettes

(30) Priorität: 20.07.2007 EP 07014355
(43) Veröffentlichungstag der Anmeldung: 28.11.2012
(62) Teilanmeldung aus: 11002081.5
(73) Patentinhaber: Köhl Maschinenbau GmbH, 54294 Trier (DE)
(72) Erfinder: Köhl, Wilfried, 5481 Wormeldange (LU)
(74) Vertreter: Grosse Schumacher Knauer von Hirschhausen

(56) Entgegenhaltungen:
- EP-A1- 1 057 535
- DE-A1- 3 844 620
- DE-U1- 29 504 284
- US-A- 2 543 277
- US-A- 4 635 327
- US-A- 5 048 161

## Beschreibung

Die Erfindung betrifft eine Vorrichtung zum Aufbringen von flüssigen Aromastoffen, insbesondere von Flavour oder Menthol, auf wenigstens jeweils einen Tabakstrang während dessen Erzeugung im Saugkanal einer Mehrstrangzigarettenmaschine und/oder auf das Zigarettenpapier und/oder in die Zuführeinrichtung von Filtern einer Filtermaschine.
Eine Vorrichtung, die vorzugsweise zum Auftragen von Menthollösung auf einen Tabakstrang dient, ist aus der DE 38 44 620 C2 bekannt. Dabei sind sämtliche zum Auftragen des Aromastoffes erforderlichen Bauteile, nämlich die Vorratsbehälter für die Aromalösung, die Leitung und die Düse, eine Dosierpumpe sowie die erforderlichen Steueraggregate innerhalb der Zigarettenmaschine angeordnet. Bei der Produktion von Zigaretten ohne Aromastoffe können diese Bauteile zwar außer Betrieb bleiben, jedoch ist der Hersteller beim Produzieren aromatisierter Zigaretten an die entsprechend ausgestattete Zigarettenmaschine gebunden. Aus der DE 295 04 284 ist eine Vorrichtung bekannt geworden, bei welcher der Vorratsbehälter für den Aromastoff und die Pumpe in einem eigenen, als Zusatzeinrichtung an die Zigarettenmaschine anzuschließenden Gerät untergebracht sind. Ein solches Gerät kann wahlweise an eine Zigarettenmaschine angeschlossen und davon ohne großen Aufwand auch wieder getrennt werden, um an einer anderen Maschine betrieben zu werden. Der Zigarettenhersteller ist dadurch in seiner Disposition unabhängig davon, welche seiner Maschinen mit einer Einrichtung zum Aufbringen von Aromastoffen ausgerüstet ist oder nicht.
Der Erfindung liegt die Aufgabe zugrunde, eine Vorrichtung gemäß dem Gattungsbegriff weiterzubilden, so dass der Puffertank bei Bedarf während des Laufens der Zigarettenmaschine oder Filtermaschine aufgefüllt werden kann. Hierdurch ist ein kontinuierlicher Betrieb ohne Unterbrechungen möglich. Diese Aufgabe wird erfindungsgemäß durch eine Vorrichtung nach Anspruch 1 gelöst. Vorteilhafte Ausgestaltungen der erfindungsgemäßen Vorrichtung ergeben sich aus den abhängigen Ansprüchen. Die erfindungsgemäße Vorrichtung ist als eine mobile, modulare Einheit ausgestaltet, welche ein homogenes Aufbringen von Aromastoffen in den Tabakstrang des Saugarms oder auf das Zigarettenpapier einer Zigarettenmaschine oder in die Filter einer Filtermaschine gewährleistet.
Die Führungseinrichtungen der Zigarettenmaschine werden derart modifiziert, dass eine Düse zum Einsprühen der Aromastoffe angeschlossen werden kann, wobei die Düseneinrichtung derart ausgerichtet wird, dass die Aromastoffe nur auf den mittleren Teil der Zigarette aufgesprüht werden, während die übrigen Teile der Zigarette unbesprüht bleiben. Insbesondere werden die Aromastoffe an derjenigen Stelle auf den Tabakstrang aufgebracht bzw. in diesen eingebracht, an der die Zigarette halb aufgebaut ist. Die mittels eines Trimmers abgetrennten Tabakteile bleiben dabei unbesprüht und werden der Zigaretten- maschine zur weiteren Verwendung wieder zugeführt. Dabei befindet sich die Düse in der Mitte der Saugstrangleiste.
Mit einer speziell ausgebildeten Filterdüse erfolgt in der Filtermaschine der Auftrag des Aromastoffs direkt in das Zentrum des Filters.
Bei der Zigarettenpapieraromatisierung erfolgt der Auftrag des Flavours auf das Zigarettenpapier mittels eines speziell ausgebildeten Papierauftragskopfes während der Zigarettenproduktion. Das Zigarettenpapier wird unmittelbar vor dem Einlauf in den Formkanal der Zigarettenmaschine aromatisiert.
In vorteilhafter Weise ist gemäß der Erfindung vorgesehen, dass das oder die Dosiersysteme jeweils eine Dosierpumpe aufweisen, deren Förderleistung in Abhängigkeit von Steuersignalen der Zigarettenmaschine bzw. der Filtermaschine gesteuert werden. Dabei kann auch vorgesehen sein, dass das oder die Dosiersysteme einzeln ansteuerbar sind, so dass die erfindungsgemäße Vorrichtung sowohl bei einer Einstrangzigaretten- oder Filtermaschine bzw. bei Mehrstrangzigaretten- oder Filtermaschinen zum Einsatz kommen können. Die Düsen für die Tabak- und Filteraromatisierung sind in vorteilhafter Weise als Zweistoffdüsen zur tröpfchenfreien Vernebelung des Aromastoffs mittels Druckluft ausgebildet, wobei die Vorrichtung von der Zigarettenmaschine bzw. der Filtermaschine mit Strom bzw. Druckluft versorgt wird. Dabei können die Verbindungsleitungen zwischen dem Gerät und der Zigarettenmaschine bzw. der Filtermaschine vorteilhaft mit lösbaren Kupplungen versehen sein, wodurch der Aufbau des Gerätes vereinfacht und gleichzeitig ein schneller Wechsel an eine andere Zigarettenmaschine ermöglicht werden.
In weiterer vorteilhafter Ausgestaltung der Erfindung ist die Vorrichtung mit einer Steuereinrichtung mit Bedienfeld zur programmierbaren vollautomatischen Ablaufsteuerung der Funktionsweise ausgestattet.
Die Vorrichtung kann vorteilhaft aus mehreren insbesondere vier separaten Gehäuseteilen gebildet sein, die teilweise über Schnellkupplungen trennbar bzw. verbindbar sind. Diese Gehäuseteile sind vorzugsweise aus Edelstahl hergestellt, und die Innenräume der Gehäuseteile sind durch Türen an allen Gehäuseseiten zugänglich. Die trennbaren Gehäuseteile sind vorteilhaft als separate verfahrbare Schrankelemente ausgebildet, wobei diese im Wesentlichen beinhalten die elektrischen Komponenten wie elektrische Schutzeinrichtungen, Relais und dergleichen, einen Stauraum für die Verbindungskabel, einen Raum für die Prozesssteuerungseinrichtung mit entsprechenden Sensoren und Aktuatoren für Einstrang- und Mehrstrangmaschinen, einen Puffertank für den Aromastoff und einen Reinigungsmitteltank mit entsprechenden Steuer- und Verbindungsmitteln sowie einen transportablen Tank für den Aromastoff. Dieser transportable Tank für den Aromastoff ist einem der verfahrbaren Gehäuseteile untergebracht, so dass er an einem getrennten Ort mit aufbereitetem Aromastoff befüllt werden kann, während der übrige Teil der erfindungsgemäßen Vorrichtung in funktionsbreitem Einsatz mit der Zigarettenmaschine bzw. Filtermaschine verbunden bleibt. In weiterer vorteilhafter Ausgestaltung der erfindungsgemäßen Vorrichtung kann vorgesehen sein, dass diese mit einer Luftdruckkontroll- und Steuereinrichtung ausgestattet ist, mit welcher der Luftdruck vorzugsweise in einem Bereich von 0 bis 6 bar einstellbar und zur Vermeidung mit Turbulenzen mit einer Genauigkeit von ≤ ± 0,03 bar regulierbar ist. Der in dem mit der Zigarettenmaschine verbundenen funktionsbereiten Teil der Vorrichtung befindliche Puffertank kann mit einem Füllstandssensor ausgestattet sein, mittels welchem ein Ventil in der Verbindungsleitung zwischen dem transportablen Tank und dem Puffertank ansteuerbar ist, so dass das System geöffnet wird und Aromastoff aus dem transportablen Tank in den Puffertank gelangt, wenn der Füllstand im Puffertank einen kritischen Wert erreicht. Das Nachfüllen des Aromastoffs im Puffertank kann dadurch ohne Unterbrechung der Produktion der Zigaretten in der Zigarettenmaschine bzw. Filtermaschine vorgenommen werden.

Vorteilhaft ist ferner vorgesehen, dass der Puffertank und der Reinigungsmitteltank aus dem zugeordneten Gehäuseteil der erfindungsgemäßen Vorrichtung entnehmbar sind, wobei allerdings eine Entnahme während der normalen Produktion nicht notwendig ist. Eine Entnahme des Reinigungsmitteltanks ist nur notwendig, um das Reinigungsmittel auszutauschen. Wenn mit dem gleichen Flavour gearbeitet wird, dann reichen die Füllungen für ca. 500 Arbeitsstunden. Der Puffertank wird nur dann entnommen, wenn der restliche Aromastoff aus dem Puffertank entnommen werden soll, um bei der nachfolgenden Produktion mit einem anderen Flavour zu arbeiten.

In weiterer vorteilhafter Ausgestaltung der Erfindung kann für den transportablen Tank und/oder den Puffertank eine Heizeinrichtung vorgesehen sein. Mittels dieser Heizeinrichtung kann in dem isolierten geschlossenen transportablen Tank beispielsweise als Granulat vorliegendes reines Menthol unabhängig von dem übrigen Teil der Vorrichtung, der mit der produzierenden Zigarettenmaschine verbunden ist, das Menthol an einem getrennten Ort geschmolzen werden und für die Produktion aufbereitet werden. Der transportable Tank wird anschließenden mit einer Schnellkupplungsverbindungseinrichtung für Flüssigkeit und elektrische Versorgung an den übrigen Teil der Vorrichtung angekuppelt, so dass der Puffertank bei Bedarf während des Laufens der Zigarettenmaschine oder Filtermaschine aufgefüllt werden kann. Hierdurch ist ein kontinuierlicher Betrieb ohne Unterbrechungen möglich.

Die Heizeinrichtung ist vorteilhaft mit einer Temperatursteuereinrichtung ausgestattet, so dass die Viskosität des Aromastoffs vom transportablen Tank bis zur Düse auf einen konstanten vorgegebenen Wert einstellbar ist. Das Heizsystem garantiert dadurch, dass alle für die Besprühung mit Aromastoff erforderlichen Komponenten der erfindungsgemäßen Vorrichtung während der Produktion der Zigaretten auf einer einheitlichen Temperatur gehalten werden, so dass sichergestellt wird, dass die Viskosität des Aromastoffs vom Tank bis zur Düse konstant bleibt. Das Heizsystem kann auch in einfacher Weise für Aromastoffe deaktiviert werden, deren für die Produktion geeignete Viskosität bei Raumtemperatur vorliegt. Die Steuerung jedes einzelnen Heizregelkreises ist einstellbar und kann von dem Bedienpanel aus eingestellt werden.

Schließlich ist in vorteilhafter Weise ein Gaswarnsensor vorgesehen, der eine Abschaltung von potentiellen Zündquellen bewirkt, wenn es bei Störfällen zu einer Undichtigkeit im Leitungssystem kommt, so dass eine Explosionsgefahr vermieden wird.

Weiterhin ist vorteilhaft vorgesehen, dass das Dosiersystem der erfindungsgemäßen Vorrichtung als geschlossener Regelkreis ausgebildet ist. Es ist deshalb keine manuelle Kalibrierung erforderlich. Durch das sogenannte Micro Motion System wird erreicht, das die zugeführte Flavourmenge sehr genau eingestellt ist, so dass die richtige vorbestimmte Menge Flavour unabhängig von Schwankungen der Pumpenleistung den Zigaretten oder Filtern zugeführt wird. Mit dem erfindungsgemäßen Dosiersystem werden die Flavourdichte, Temperatur, der Leitungsfüllzustand, die Massenstromrate, die Volumenstromregelung erfasst und das Pumpensystem, der mechanische Verschleiß der Pumpen und der mechanische Verschleiß der Ventile überprüft.

Die erfindungsgemäße Vorrichtung ist ferner mit einem Soft PLC System (Vernetzung des PC mit einer Power Line Communication) ausgestattet, welches in einem PC eine Datenbank zur Speicherung der Produktionsdaten, die Visualisierung der Produktionsdaten und die PLC Anwendung ermöglicht.

Die Software für das Soft-PLC und Visualisierungssystem ermöglicht die folgend genannten Kontrollvorgänge und Regelungen: Temperaturregelung und -kontrolle, Geschwindigkeitskontrolle, System- und Luftdruckkontrolle, Volumen/Massenstromrate in Abhängigkeit von der Zigaretten/Filter Produktionsrate, die Kontrolle verschiedener Betriebszustände wie Vorschubbetrieb, Flavourflüssigkeitszustand, Startbereitschaft für die Produktion, Flavoursprühverhalten, Vorwärmbetriebszustand, Stand-by-Betriebszustand und dgl.

Durch die Genauigkeit der Regelung wird eine extrem kurze Aktualisierungszeit erreicht. Das System ermöglicht ferner eine Ethernetverbindung zu anderen Systemen. Es wird eine Verbindung zu allen Bussystemen bereitgestellt. Schließlich ist eine Steuerung der Vorrichtung über eine Remoteverbindung möglich.

Vorteilhaft ist die Vorrichtung modular aufgebaut, d. h., dass sie in Abhängigkeit der Kundenwünsche unterschiedlich ausgestattet sein kann. So kann sie beispielsweise für das Versprühen aller Arten von Alkohol basiertem Flavour vorgesehen sein. In diesem Fall wird innerhalb der Vorrichtung der Alkoholanteil in der Luft überwacht, um die Vorrichtung explosionssicher zu machen.

Ist die Vorrichtung ausschließlich für reinen Mentholbetrieb vorgesehen, dann können verschiedene Flavourarten unterschiedlicher Viskosität verarbeitet werden. In diesem Fall ist das Heizsystem der erfindungsgemäßen Vorrichtung derart ausgelegt, dass es das kristallisierte Menthol schmilzt, um eine geeignete Sprühflüssigkeit zu erhalten.

Bei der Auslegung der erfindungsgemäßen Vorrichtung zur Versprühung von Alkohol basiertem Flavour und reinem Menthol kann sich der Betreiber vor dem Start der Vorrichtung durch eine entsprechende Einstellung entscheiden, ob kalter oder erhitzter Flavour versprüht werden soll. Dabei wird zur Erzielung einer Explosionssicherheit der Vorrichtung der Alkoholgehalt in der Luft innerhalb der Vorrichtung überwacht.

Weitere vorteilhafte Merkmale und Ausgestaltungen der Erfindung ergeben sich aus der nachfolgenden Beschreibung von bevorzugten Ausführungsbeispielen anhand der Zeichnung. Darin zeigen:
- Fig. 1: einen schematischen Teilschnitt durch eine Zigarettenmaschine im Anschlussbereich der erfindungsgemäßen Vorrichtung;
- Fig. 2: eine vergrößerte Ansicht des Düsenanschlussbereiches nach Fig. 1;
- Fig. 3: eine perspektivische Gesamtansicht der erfindungsgemäßen Vorrichtung;
- Fig. 4 u. 5: die getrennten Gehäuseteile der erfindungsgemäßen Vorrichtung;
- Fig. 6: eine schematische Längsschnittansicht und
- Fig. 7: eine schematische Draufsicht auf die erfindungsgemäße Vorrichtung.

In der Fig. 1 ist in schematischer Weise dargestellt, wie der Tabak 1 aus einem Verteilerkasten 2 einer Zigarettenmaschine 3 durch einen Saugarm 4 von unten angesaugt wird. Der Saugarm 4 besitzt ein endloses, über zwei Rollen 5 (von denen nur die rechte Rolle dargestellt ist) geführtes Saugband 6, in welchem sich ein Unterdruckkasten 7 befindet. Die Transportrichtung des Tabaks ist durch die Pfeile angedeutet. Der durch das Saugband 6 angesaugte Tabak haftet an der Unterseite des Saugbandes 6, wobei die Schichtdicke des Tabaks in Transportrichtung zunimmt und durch nicht dargestellte Trimmer im linken Bereich der Fig. beschnitten wird.

Am oberen Ende des Verteilerkastens 2 befindet sich ein Anschlussstück 8 für eine rohrförmige Leitung 9, an deren linkem Ende eine Düse 10 angeordnet ist. Mittels dieser Düse 10 wird Flavour oder Menthol auf den an dem Saugband 6 haftenden Tabakstrang 11 aufgebracht, wobei die Aromastoffe nur auf den Tabak des mittleren Bereichs der Zigarette aufgebracht bzw. eingebracht werden. Insbesondere werden die Aromastoffe an derjenigen Stelle auf den Tabakstrang aufgebracht bzw. in diesen eingebracht, an der die Zigarette halb aufgebaut ist. Die mittels eines Trimmers abgetrennten Tabakteile bleiben dabei unbesprüht und werden der Zigarettenmaschine zur weiteren Verwendung wieder zugeführt. Dabei befindet sich die Düse in der Mitte der Saugstrangleiste.

Das Anschlussstück 8 ist an das Versorgungssystem der erfindungsgemäßen Vorrichtung angeschlossen, wobei in an sich bekannter Weise durch einen zentralen Kanal der flüssige Aromastoff und durch einen ringförmigen äußeren Kanal ein Treibgas, in der Regel Druckluft, aus der Zigarettenmaschine zugeführt werden.

Die in der Fig. 3 dargestellte erfindungsgemäße Vorrichtung besteht im Wesentlichen aus zwei mobilen Geräteteilen 12, 13. Diese sind auf Rädern 14 verfahrbar. Das Geräteteil 12 ist an das Geräteteil 13 über eine oberhalb eines Zentrierdornes 15 angeordnete nicht dargestellte Schnellkupplung ankuppelbar. Beide Geräteteile bestehen aus rostfreiem Stahl, und die Innenräume sind über Türen 16 bis 21 zugänglich, wobei die beiden Stirnseiten die Türen 16 und 17 aufweisen und die Seitenteile die Türen 18, 19 und 21. An der rechten Stirnseite des mobilen Geräteteils 13 befindet sich von einem Rahmen 22 geschützt auf der Oberseite des Geräteteils 13 ein Bedienpanel 23.

Die Vorrichtung weist vier getrennte Abschnitte auf, wobei in dem Geräteabschnitt 24 die elektrischen Komponenten aufgenommen werden, wie z.B. automatische Schaltkreisunterbrecher, Relais und dergleichen, sowie in dem Geräteabschnitt 25 die Anschlusskabel aufgenommen werden, in dem Geräteabschnitt 26 die Prozesssteuereinrichtungen mit den entsprechenden Sensoren und Aktuatoren für Einstrang- oder Doppelstrangmaschinen sowie der Puffertank 28 und der Reinigungsmitteltank 29 aufgenommen werden, und wobei eine Ventileinheit 30 in der Verbindungsleitung 31 von dem Puffertank 28 zu dem transportablen Tank 32 vorgesehen ist, der in dem Geräteabschnitt 27 angeordnet ist.

Wie aus der Fig. 6 ferner zu entnehmen ist, ist in dem Raum unterhalb des transportablen Tanks 32 das Heizungssystem 33 angeordnet. Über das Bedienpanel 23 kann das Druckluftsystem gesteuert werden. Bevor die Produktion gestartet wird, kann man zunächst entscheiden, ob das Besprühen des Tabakstrangs oder der Filter mit Hilfe oder ohne Mithilfe der Druckluft stattfinden soll. Der Startpunkt für den Luftstrom kann mittels des Bedienpanels 23 eingestellt werden. Das verwendete Druckregelventil erhält ein analoges Eingangssignal (4 bis 20 mA), mit welchem der Startpunkt für den Druckluftstrom individuell eingestellt wird. Das Druckregelventil kann derart eingestellt werden, dass es den Luftdruck zwischen 0 bis 6 bar regelt. Druckluftschwankungen der zugeführten Druckluft werden durch das Regelventil kompensiert. Die Druckluftregelgenauigkeit liegt bei einem Wert von ± 0,03 bar.

Bevor die Produktion startet, wird der befüllte mobile Tank 32 an den mobilen Geräteteil 13 angeschlossen. Nachdem der mobile Tank 32 an das System angeschlossen ist, überprüft ein Füllstandssensor innerhalb des Puffertanks 28 das Füllstandsniveau. Ist dieses Niveau zu niedrig, wird die Ventileinheit 30 geöffnet und Aromastoffe (Flavour oder reines Menthol) strömen in den Puffertank 28. Sobald das Niveau des Aromastoffs im Puffertank 28 eine vorgegebene geeignete Position erreicht hat, wird die Ventileinheit 30 geschlossen. Jetzt könnte zum Beispiel die mobile Geräteeinheit 12 von der mobilen Geräteeinheit 13 getrennt werden, um den transportablen Tank 32 wieder aufzufüllen.

Der Puffertank 28 und der Reinigungsmitteltank 29 können aus dem mobilen Geräteteil 13 entnommen werden. Der Füllstandssensor, Temperatursensor, die Leitungen und die Agitatoren sind am Deckel des Tanks befestigt. Der Tankdeckel kann einfach entfernt und wieder befestigt werden, wozu hier geeignete Halter vorgesehen sind. Die Tanks müssen während des normalen Produktionsbetriebes nicht entfernt werden. Die Entfernung des Reinigungsmitteltanks 29 ist nur notwendig, um das Reinigungsmittel zu wechseln. Wenn ständig mit dem gleichen Aromastoff gearbeitet wird, reichen die Füllungen von den Tanks für ca. 500 Arbeitsstunden. Der Puffertank 28 muss nur dann aus dem mobilen Geräteteil 13 herausgenommen werden, wenn der restliche Aromastoff entfernt werden soll, falls man mit einem anderen Aromastoff weiterarbeiten möchte. In diesem Fall müssen natürlich auch die entsprechenden Leitungssysteme mit dem Reinigungsmittel aus dem Reinigungsmitteltank 29 gereinigt werden, wobei hierzu ein automatisches Reinigungsprogramm zum Einsatz kommt.

Wie aus der Fig. 7 zu entnehmen ist, befinden sicht seitlich von dem Puffertank 28 und dem Reinigungsmitteltank 29 in den Seitenräumen 34 und 35 die Dosierpumpen, entsprechende Ventileinheiten und Durchflussmesser und auf der rechten Seite des Reinigungsmitteltanks 29 ein Gaswarnsensor 36, der dann anspricht, wenn die Alkoholkonzentration in der Luft innerhalb der Vorrichtung z.B. aufgrund von Undichtigkeiten zu groß wird, um dann eine Abschaltung von potentiellen Zündquellen herbeizuführen.

Die angetriebene Pumpe ist mit dem Antriebsmotor über eine verschleißarme Magnetkupplung verbunden. Wegen der Magnetkupplung ist eine verschleißarme Abdichtung der Pumpe möglich. Mit der angetriebenen Pumpe ist darüber hinaus ein pulsationsfreies Besprühen des Tabaks bzw. der Filter mit Aromastoff gewährleistet. Der 24 V DC-Pumpenmotor besitzt einen integrierten Controller mit einem Geschwindigkeitsencoder. Die reelle Pumpendrehzahl wird auf dem Anzeigetableau des Panels 23 angezeigt. Vorteilhaft sind drei Pumpen mit den Strömungsraten 4 bis 50 g/min; 10 bis 120 g/min bzw. 100 bis 350 g/min verfügbar.

Der transportable Tank 32 hat ein Fassungsvermögen von 45 I. Er kann an einer von der Zigarettenmaschine bzw. Filtermaschine entfernt angeordneten Position befüllt und hermetisch abgeschlossen werden. Der isolierte verschlossene Tank besitzt das Heizungssystem 33, mit dem reines Menthol an einer entfernt von der Zigarettenmaschine angeordneten Stelle während der Produktion oder wahlweise direkt an der Vorrichtung angekoppelt geschmolzen werden kann. Aufgrund des hohen Fassungsvermögens des transportablen Tanks 32 folgt eine Wiederbefüllung des Tanks nur in großen Zeitabständen. Die vorgesehenen Anschlüsse gewähren ein leichtes und schnelles befestigen des Tanks ohne Leckagen.

**BEZUGSZEICHENLISTE**

| | |
|---|---|
| 1 Tabak | 19 Tür |
| 2 Verteilerkasten | 20 Tür |
| 3 Zigarettenmaschine | 21 Tür |
| 4 Saugarm | 22 Rahmen |
| 5 Rolle | 23 Bedienpanel |
| 6 Saugband | 24 Geräteabschnitt |
| 7 Unterdruckkasten | 25 Geräteabschnitt |
| 8 Anschlussstück | 26 Geräteabschnitt |
| 9 rohrförmige Leitung | 27 Geräteabschnitt |
| 10 Düse | 28 Puffertank |
| 11 Tabakstrang | 29 Reinigungsmitteltank |
| 12 mobiles Geräteteil | 30 Ventileinheit |
| 13 mobiles Geräteteil | 31 Verbindungsleitung |
| 14 Rad | 32 transportabler Tank |
| 15 Zentrierdorn | 33 Heizungssystem |
| 16 Tür | 34 Seitenraum |
| 17 Tür | 35 Seitenraum |
| 18 Tür | 36 Gaswarnsensor |

## Patentansprüche

1. Vorrichtung zum Aufbringen von flüssigen Aromastoffen, insbesondere von Flavour oder Menthol, auf wenigstens jeweils einen Tabakstrang während dessen Erzeugung im Saugkanal einer Zigarettenmaschine, und/oder auf das Zigarettenpapier und/oder in die Zuführeinrichtung von Filtern einer Filtermaschine, umfassend einen Vorratsbehälter für den Aromastoff und ein Dosiersystem mit einer Pumpe zum Zuführen des Aromastoffs aus dem Vorratsbehälter zur Düse in Abhängigkeit von der Produktionsgeschwindigkeit der Zigarettenmaschine bzw. der Filtermaschine, wobei der Vorratsbehälter und die Pumpe in einem an die Zigarettenmaschine bzw. die Filtermaschine anschließbaren Gerät untergebracht sind,
**dadurch gekennzeichnet, dass** die Vorrichtung den Vorratsbehälter mit einer Mehrstrangzigarettenmaschine und/oder der Zuführeinrichtung einer Filtermaschine verbindende Leitungen mit Düseneinrichtungen und Dosiersystemen mit jeweils einer Pumpe zum Zuführen des Aromastoffs aus dem Vorratsbehälter zur Düse umfasst,
wobei das Gerät wenigstens zwei trennbare Gehäuseteile (12, 13) aufweist,
wobei die Gehäuseteile (12, 13) als separate verfahrbare Schrankelemente ausgebildet sind,
wobei die Vorrichtung einen Puffertank (28) für den Aromastoff und einen Reinigungsmitteltank (29) aufweist, die aus dem zugeordneten Gehäuseteil (13) entnehmbar sind, wobei ein transportabler Tank (32) für den Aromastoff in dem zweiten verfahrbaren Gehäuseteil (12) angeordnet ist, um den transportablen Tank (32) an einem getrennten Ort mit Aromastoff befüllen zu können, während der übrige Teil (13) der Vorrichtung funktionsbereit mit der Zigarettenmaschine bzw. der Filtermaschine verbunden bleibt, und wobei die Gehäuseteile (12, 13) über eine Schnellkupplung voneinander trennbar bzw. miteinander verbindbar sind, um Aromastoff aus dem transportablen Tank (32) in den Puffertank (28) zu füllen.

2. Vorrichtung nach Anspruch 1, **dadurch gekennzeichnet, dass** das Gerät aus vier separaten Gehäuseteilen (24 - 27) gebildet ist.

3. Vorrichtung nach Anspruch 1 oder 2, **dadurch gekennzeichnet, dass** die Gehäuseteile (24 - 27) aus Edelstahl hergestellt sind.

4. Vorrichtung nach einem der Ansprüche 2 bis 3, **dadurch gekennzeichnet, dass** die Innenräume der Gehäuseteile (24 - 27) durch Türen (16 - 21) an allen Gehäuseseiten zugänglich sind.

5. Vorrichtung nach einem der vorhergehenden Ansprüche, **dadurch gekennzeichnet, dass** die Gehäuseteile des Geräts im Wesentlichen beinhalten die elektrischen Komponenten wie automatische Stromkreisunterbrecher, Relais und dgl., einen Stauraum für die Verbindungskabel, einen Raum für die Prozesssteuereinrichtung mit entsprechenden Sensoren und Aktuatoren für Mehrstrangmaschinen, einen Puffertank (28) für den Aromastoff und einen Reinigungsmitteltank (29) mit entsprechenden Steuer- und Verbindungsmitteln sowie einen transportablen Tank (32) für den Aromastoff.

6. Vorrichtung nach einem der vorhergehenden Ansprüche, **dadurch gekennzeichnet, dass** in einem Gehäuseteil (26) der Gehäuseteile Prozesssteuereinrichtungen mit den entsprechenden Sensoren und Aktuatoren für Doppelstrangmaschinen sowie ein Puffertank (28) und ein Reinigungsmitteltank (29) angeordnet sind.

7. Vorrichtung nach Anspruch 5, **dadurch gekennzeichnet, dass** der Puffertank (28) mit einem Füllstandssensor ausgestattet ist, mittels welchem ein Ventil (30) in der Verbindungsleitung (31) zwischen dem transportablen Tank (32) und dem Puffertank (28) ansteuerbar ist.

8. Vorrichtung nach einem der vorhergehenden Ansprüche, **dadurch gekennzeichnet, dass** für den transportablen Tank (32) und/oder den Puffertank (28) eine Heizeinrichtung (33) vorgesehen ist/sind.

9. Vorrichtung nach einem der vorhergehenden Ansprüche, **dadurch gekennzeichnet, dass** der transportable Tank (32) mit einer Schnellkupplungsverbindungseinrichtung für Flüssigkeit und elektrische Versorgung ausgestattet ist.

10. Vorrichtung nach einem der vorhergehenden Ansprüche, **dadurch gekennzeichnet, dass** die Heizeinrichtung (33) mit einer Temperatursteuereinrichtung ausgestattet ist, so dass die Viskosität des Aromastoffs vom transportablen Tank bis zur Düse auf einen konstanten vorgegebenen Wert einstellbar ist.

## Claims

1. Apparatus for applying aromatic substances, particularly flavour or menthol, to at least one roll of tobacco during its production in the suction passage of a cigarette machine and/or to the cigarette paper and/or into the filter feed device of a filter machine, including a storage container for the aromatic substance and a metering system with a pump for supplying the aromatic substance from the storage container to the nozzle in dependence on the production speed of the cigarette machine or the filter machine, wherein the storage container and the pump are accommodated in a device connectable to the cigarette machine or the filter machine, **characterised in that** the apparatus includes conduits, which connect the storage container to a multiple line cigarette machine and/or the feed device of a filter machine, with nozzle devices and metering systems with a respective pump for feeding the aromatic substance from the storage container to the nozzle, wherein the device includes at least two separable housing portions (12, 13), wherein the housing portions are constructed as separately movable cabinet elements, wherein the apparatus includes a buffer tank (28) for the aromatic substance and a cleaning agent tank (29), which are removable from the associated housing portion (13), wherein a transportable tank (32) for the aromatic substance is arranged in the second movable housing portion (12) in order to be able to fill the transportable tank (32) with aromatic substance at a separate location whilst the other portion (13) of the apparatus remains ready for operation connected to the cigarette machine or the filter machine, and wherein the housing portions (12, 13) are connectable to and separable from one another by means of a quick coupling in order to fill the buffer tank (28) with aromatic substance from the transportable tank (32).

2. Apparatus as claimed in Claim 1, **characterised in that** the device is constituted by four separate housing portions (24-27).

3. Apparatus as claimed in Claim 1 or 2, **characterised in that** the housing portions (24-27) are made of stainless steel.

4. Apparatus as claimed in one of Claims 2 to 3, **characterised in that** the interiors of the housing portions are accessible through doors (16-21) on all sides of the housing.

5. Apparatus as claimed in one of the preceding claims, **characterised in that** the housing portions of the device substantially contain the electrical components, such as automatic circuit breakers, relays and the like, a storage space for the connecting cable, a space for the process control device with appropriate sensors and actuators for multiple line machines, a buffer tank (28) for the aromatic substance and a cleaning agent tank (29) with appropriate control and connecting means and a transportable tank (32) for the aromatic substance.

6. Apparatus as claimed in one of the preceding claims, **characterised in that** arranged in one housing portion (26) of the housing portions there are process control devices with the appropriate sensors and actuators for double line machines and a buffer tank (28) and a cleaning agent tank (29).

7. Apparatus as claimed in Claim 5, **characterised in that** the buffer tank (28) is equipped with a filling level sensor, by means of which a valve (30) in the connecting conduit (31) between the transportable tank (32) and the buffer tank (28) is controllable.

8. Apparatus as claimed in one of the preceding claims, **characterised in that** a heating device is provided for the transportable tank (32) and/or the buffer tank (28).

9. Apparatus as claimed in one of the preceding claims, **characterised in that** the transportable tank (32) is equipped with a quick coupling connecting device for liquid and electrical supply.

10. Apparatus as claimed in one of the preceding claims, **characterised in that** the heating device (33) is equipped with a temperature control device so that the viscosity of the aromatic substance from the transportable tank to the nozzle may be set to a constant predetermined value.

## Revendications

1. Dispositif destiné à la mise en place d'arômes liquides, en particulier de flaveur ou de menthol, sur au moins respectivement un boudin de tabac pendant la production de celui-ci dans le canal d'aspiration d'une machine à cigarettes, et/ou sur le papier à cigarette et/ou dans l'équipement d'introduction de filtres d'une machine à filtres, comprenant un réservoir pour l'arôme et un système de dosage avec une pompe pour l'acheminement de l'arôme à partir du réservoir vers la buse en fonction de la vitesse de production de la machine à cigarettes ou respectivement de la machine à filtres, le réservoir et la pompe étant logés dans un appareil pouvant être raccordé à la machine à cigarettes ou respectivement à la machine à filtres,
**caractérisé en ce que** le dispositif comprend des conduites raccordant le réservoir à une machine à cigarettes à plusieurs boudins et/ou au dispositif d'acheminement d'une machine à filtres, avec des équipements de buse et des systèmes de dosage, avec respectivement une pompe pour l'acheminement de l'arôme à partir du réservoir vers la buse,
l'appareil présentant au moins deux parties de carter (12, 13) séparables,
les parties de carter (12, 13) étant constituées en tant qu'éléments d'armoire déplaçables séparés,
le dispositif présentant une cuve tampon (28) pour l'arôme et une cuve de détergent (29) qui peuvent être enlevées de la partie de carter (13) affectée, une cuve (32) transportable pour l'arôme étant disposée dans le deuxième carter (12) déplaçable pour pouvoir remplir la cuve (32) transportable avec de l'arôme dans un endroit séparé pendant que la partie (13) restante du dispositif demeure raccordée, prête à fonctionner, à la machine à cigarettes ou respectivement à la machine à filtres,
et
les parties de carter (12, 13) pouvant, par le biais d'un accouplement rapide, être séparées l'une de l'autre ou respectivement raccordées l'une à l'autre pour remplir la cuve tampon (28) avec de l'arôme en provenance de la cuve (32) transportable.

2. Dispositif selon la revendication 1, **caractérisé en ce que** l'appareil est formé de quatre parties de carter (24 - 27) séparées.

3. Dispositif selon la revendication 1 ou 2, **caractérisé en ce que** les parties de carter (24 - 27) sont fabriquées en acier.

4. Dispositif selon l'une des revendications 2 à 3, **caractérisé en ce que** les espaces intérieurs des parties de carter (24 - 27) sont accessibles par des portes (16 - 21) sur tous les côtés de carter.

5. Dispositif selon l'une des revendications précédentes, **caractérisé en ce que** les parties de carter de l'appareil contiennent essentiellement les composants électriques tels que des coupe-circuits automatiques, des relais et similaires, un espace de rangement pour les câbles de raccordement, un espace pour l'équipement de commande de process avec des capteurs et actionneurs correspondants pour des machines à boudins multiples, une cuve tampon (28) pour l'arôme et une cuve de détergent (29) avec des moyens de commande et de raccordement correspondants ainsi qu'une cuve (32) transportable pour l'arôme.

6. Dispositif selon l'une des revendications précédentes, **caractérisé en ce que**, dans une partie de carter (26) des parties de carter, il est disposé des équipements de commande de process avec les capteurs et actionneurs correspondants pour des machines à double boudin ainsi qu'une cuve tampon (28) et une cuve de détergent (29).

7. Dispositif selon la revendication 5, **caractérisé en ce que** la cuve tampon (28) est équipée d'un capteur de niveau au moyen duquel peut être pilotée une vanne (30) dans la conduite de raccordement (31) entre la cuve (32) transportable et la cuve tampon (28).

8. Dispositif selon l'une des revendications précédentes, **caractérisé en ce qu'**il est prévu un équipement de chauffage (33) pour la cuve (32) transportable et/ou la cuve tampon (28).

9. Dispositif selon l'une des revendications précédentes, **caractérisé en ce que** la cuve (32) transportable est équipée d'un équipement de raccordement par accouplement rapide pour du liquide et l'alimentation électrique.

10. Dispositif selon l'une des revendications précédentes, **caractérisé en ce que** l'équipement de chauffage (33) est équipé d'un système de commande de température de telle sorte que la viscosité de l'arôme à partir de la cuve transportable jusqu'à la buse peut être réglée à une valeur prédéfinie constante.
